# EUROPÄISCHE PATENTANMELDUNG

(11) **EP 1 057 442 A2**
(43) Veröffentlichungstag der Anmeldung: **06.12.2000**
(21) Anmeldenummer: 00110401.7
(22) Anmeldetag: 16.05.2000
(51) Int. Cl.: A47K 13/00

(54) **WC-sitz mit seitlicher Verrutschsicherung**

(30) Priorität: 29.05.1999 DE 19924800
(71) Anmelder: Georg Fischer Schwab GmbH, 72717 Reutlingen (DE)
(72) Erfinder: Beckert, Karl, 72070 Tübingen (DE)
(74) Vertreter: KOHLER SCHMID + PARTNER

(57) **Zusammenfassung**

Bei einem WC-Sitz (1) mit mindestens einem das seitliche Verrutschen des WC-Sitzes (1) auf einem WC verhindernden Sicherungselement (3), das bezüglich einer Drehachse (11) in verschiedenen Winkelstellungen an der WC-Sitzunterseite (2) befestigbar ist und das mit einem Vorsprung (8) über die Auflagefläche (9) des WC-Sitzes (1) nach unten für eine seitliche Anlage an der Wand des WCs übersteht, stehen die WC-Sitzunterseite (2) und das an ihr befestigte Sicherungselement (3) miteinander in drehfestem Eingriff. So ist das an der WC-Sitzunterseite (2) befestigte Sicherungselement (3) in der gewünschten Winkelstellung dauerhaft fixiert.

## Beschreibung

Die Erfindung betrifft einen WC-Sitz mit mindestens einem das seitliche Verrutschen des WC-Sitzes auf einem WC verhindernden Sicherungselement, das bezüglich einer Drehachse in verschiedenen Winkelstellungen an der WC-Sitzunterseite befestigbar ist und das mit einem Vorsprung über die Auflagefläche des WC-Sitzes nach unten für eine seitliche Anlage an der Wand des WCs übersteht.

Ein WC-Sitz mit einer solchen Verrutschsicherung ist beispielsweise durch den Prospekt Pressalit Care WC-Sitze der Fa. Pressalit GmbH, D-25451 Quickborn bekanntgeworden.

Der bekannte, als "Pressalit Care WC-Sitz mit Spezialpuffer" bezeichnete WC-Sitz ist ein Komfort- und Spezialsitz für ältere und behinderte Menschen und weist an seiner WC-Sitzunterseite Sicherungselemente in Form von Spezialpuffern auf, die dem WC-Sitz besondere Stabilität im stark belasteten vorderen Seitenbereich verleihen. Diese Sicherungselemente fixieren den WC-Sitz permanent auf dem WC und verhindern das seitliche Verrutschen des WC-Sitzes, z.B. wenn sich ein Benutzer von seinem Rollstuhl auf den WC-Sitz seitlich umsetzt. Die Sicherungselemente sind an der WC-Sitzunterseite jeweils mittels einer einzigen Schraube befestigt, deren Schraubenkopf von außen sichtbar bleibt. Am einstückigen Kunststoff-Sicherungselement steht ein Vorsprung vor, der bei auf das WC heruntergeklapptem WC-Sitz an der Wand des WCs seitlich anliegt und so das Verrutschen des WC-Sitzes verhindert. Bevor das an der WC-Sitzunterseite anliegende Sicherungselement durch Anziehen der Schraube schließlich fest an die WC-Unterseite geklemmt wird, läßt sich das Sicherungselement um die Schraube in diejenige Winkelstellung drehen, in der der Vorsprung für die seitliche Anlage an der Wand des jeweiligen WCs ausgerichtet ist.

Allerdings kann das Sicherungselement aus seiner korrekt ausgerichteten Winkelstellung entweder bereits beim Festziehen der Schraube oder einfach dadurch, daß sich der WC-Sitz in Gebrauch befindet, verdreht werden. In jedem Fall sind eine Nachjustage des Sicherungselements und ein erneutes Festziehen der Schraube erforderlich.

Die Aufgabe der vorliegenden Erfindung besteht darin, einen WC-Sitz der eingangs genannten Art derart weiterzubilden, daß das an der WC-Unterseite befestigte Sicherungselement in der gewünschten Winkelstellung dauerhaft fixiert bleibt.

Diese Aufgabe wird erfindungsgemäß dadurch gelöst, daß die WC-Sitzunterseite und das an ihr befestigte Sicherungselement miteinander in drehfestem Eingriff stehen.

Im Gegensatz zur bekannten reinen Schraubverbindung ist durch den drehfesten Eingriff eine Drehung des befestigten Sicherungselements wirkungsvoll verhindert. Die Drehachse kann entweder eine tatsächliche Drehachse sein, um die das Sicherungselement drehbar gelagert ist. Zum Beispiel kann wie eine solche tatsächliche Drehachse durch eine Schraube wie beim bekannten Pressalit Care WC-Sitz gebildet sein. Oder die Drehachse ist lediglich eine imaginäre Drehachse, um die das Sicherungselement zwar nicht drehbar gelagert ist, aber bezüglich der die verschiedenen Winkelstellungen des Sicherungselements relativ zur WC-Sitzunterseite definiert sind.

Das Sicherungselement kann lösbar, vorzugsweise mittels einer Schraubverbindung, mit dem WC-Sitz befestigt sein. Aber auch eine dauerhafte Befestigung des Sicherungselements in der gewünschten Winkelstellung, z.B. eine Klebeverbindung, ist möglich.

Wenn für das Sicherungselement mehrere verschiedene Winkelstellungen bezüglich der Drehachse möglich sind, sollte das Sicherungselement auch nur in diesen bestimmten Winkelstellungen an die WC-Sitzunterseite ansetzbar und in jeder dieser Winkelstellungen drehfest mit der WC-Sitzunterseite verbunden sein.

In einer ersten besonders bevorzugten Weiterbildung sind die drehfesten Verbindungen durch eine die Drehachse umgebende winkelabhängige Steckverbindung zwischen dem Sicherungselement und der WC-Sitzunterseite gebildet. Bei einer solchen Steckverbindung kann z.B. die Steckaufnahme und der Steckeinsatz einen polygonen Innen- bzw. Außenquerschnitt aufweisen. Aber auch jede andere formschlüssige Steckverbindung ist möglich.

In einer zweiten besonders bevorzugten Weiterbildung kann vorgesehen sein, daß das Sicherungselement und die WC-Sitzunterseite in bestimmten Winkelstellungen des Sicherungselements jeweils miteinander verrastet sind. Zum Beispiel können auf einem Radius um die Drehachse am Sicherungselement oder an der WC-Sitzunterseite mehrere, den bestimmten Winkelstellungen entsprechende Rastaufnahmen vorgesehen sein und am jeweils anderen Teil ein Rastvorsprung vorstehen, der in jeder der bestimmten Winkelstellungen in eine andere Rastaufnahme eingreift. Die Rastaufnahmen können in gleichen oder verschiedenen Winkelabständen zueinander angeordnet sein. Bevorzugt sind die Rastaufnahmen in der WC-Sitzunterseite und der Rastvorsprung am Sicherungselement vorgesehen, da dann die WC-Sitzunterseite weiterhin glatt und damit vor Beschädigungen besser geschützt ist.

Bei bevorzugten Ausführungsformen der Erfindung sind am WC-Sitz mindestens zwei Befestigungsmöglichkeiten für eine alternative Befestigung des Sicherungselements vorgesehen. Bevorzugt wird dabei diejenige Befestigungsmöglichkeit gewählt, bei der die optimale Anlage des Sicherungselements an der Seitenwand des WCs erreicht werden kann.

In einer vorteilhaften Weiterbildung dieser Ausführungsform sind die eine Befestigungsmöglichkeit für eine seitliche Anlage des Vorsprungs an der Außenwand des WCs und die andere Befestigungsmöglichkeit für eine seitliche Anlage des Vorsprungs an der Innenwand des WCs angeordnet. Aus hygienischen Gründen ist allerdings die Anlage des Sicherungselements an der Außenwand des WCs anzustreben.

Bei dem bekannten Pressalit Care WC-Sitz besteht das einstückige Sicherungselement aus recht hartem Kunststoff, so daß zwischen seiner an der WC-Sitzunterseite anliegenden Anlagefläche und dem WC keine bzw. nur eine äußerst geringe Pufferwirkung vorhanden ist. Demgegenüber ist erfindungsgemäß die Auflagefläche durch ein am Sicherungselement befestigtes separates Pufferelement aus elastischerem Material gebildet. Durch dieses z.B. gummielastisches Pufferelement können die zwischen WC und aufliegendem WC-Sitz auftretenden Kräfte bzw. Stöße wirkungsvoll gedämpft werden.

Besonders einfach läßt sich das Pufferelement an der WC-Sitzunterseite befestigen, indem es in einer Öffnung des Sicherungselements festgeklemmt wird. Als Öffnung kann z.B. die im Sicherungselement für eine Befestigunsgsschraube vorgesehene Durchgangsbohrung genutzt werden, wodurch gleichzeitig der Schraubenkopf verblendet und die Durchgangsbohrung gegen Verschmutzung geschützt ist.

Vorzugsweise ist auf jeder der beiden identischen Seitenhälften des WC-Sitzes jeweils mindestens ein drehfest gelagertes Sicherungselement vorgesehen.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigt:
- Fig. 1: schematisch eine Draufsicht auf einen erfindungsgemäßen WC-Sitz mit zwei Sicherungselementen als Verrutschsicherung für den WC-Sitz;
- Fig. 2: ein erstes Ausführungsbeispiel eines an der WC-Unterseite befestigten Sicherungselements in einer Schnittansicht gemäß der Schnittlinie II-II in Fig. 1;
- Fig. 3: die Unterseite des in Fig. 2 gezeigten WC-Sitzes, an dem noch keine weiteren Teile befestigt sind;
- Fig. 4: eine Draufsicht auf die Anlageseite des in Fig. 2 gezeigten Sicherungselements;
- Fig. 5: in einer der Fig. 3 entsprechenden Ansicht die WC-Sitzunterseite eines zweiten Ausführungsbeispieles; und
- Fig. 6: in einer der Fig. 4 entsprechenden Ansicht die Anlageseite des Sicherungselements des zweiten Ausführungsbeispieles.

In **Fig. 1** ist die Oberseite eines WC-Sitzes **1** gezeigt, an dessen WC-Sitzunterseite **2** zwei Sicherungselemente **3** angebracht sind. Diese Sicherungselemente 3, die im vorderen Seitenbereich des WC-Sitzes 1 und jeweils auf einer Seitenhälfte angeordnet sind, verhindern das seitliche Verrutschen des WC-Sitzes 1 auf einem WC.

Wie in **Fig. 2** gezeigt, liegt das Sicherungselement 3 mit einer Anlagefläche **4** an der WC-Sitzunterseite 2 an und ist dort mittels einer Schraube **5** befestigt, die dazu eine Durchgangsbohrung bzw. Öffnung **6** (Fig. 4) im Sicherungselement 3 durchgreift und in eine an der WC-Sitzunterseite 3 angebrachte Gewindebuchse **7a** eingeschraubt ist. Die Gewindebuchse 7a kann auf an sich bekannte Art und Weise in einer Sackbohrung der WC-Sitzunterseite 2 verankert sein.

Das Sicherungselement 3 weist für eine seitliche Anlage an der Wand des WCs einen Vorsprung **8** auf, der über die zur Auflage auf dem WC bestimmte Auflagefläche **9** des WC-Sitzes 1 nach unten vorsteht. Wenn der WC-Sitz 1 mit den Auflageflächen 9 seiner beiden Sicherungselemente 3 auf dem WC aufliegt, liegt jeder der beiden Vorsprünge 8 mit seiner Seitenwand **10** an der Außenwand des WCs seitlich an, wodurch der WC-Sitz 1 auf dem WC seitlich fixiert ist.

Um das an die WC-Sitzunterseite 2 angeschraubte Sicherungselement 3 in einer bestimmten Winkelstellung bezüglich der durch die Schraube 7 definierten Drehachse **11** drehfest zu fixieren, sind die WC-Sitzunterseite 2 und das an ihr befestigte Sicherungselement 3 zusätzlich miteinander rastend verbunden. Dazu ist am Sicherungselement 3 exzentrisch zur Drehachse 11 ein Rastvorsprung **12** vorgesehen, der über die Anlagefläche 4 vorsteht und in eine Rastaufnahme **13** der WC-Sitzunterseite 2 rastend eingreift (Fig. 2).

Wie **Fig. 3** zeigt, ist der WC-Sitz 1 für eine alternative Lagerung des Sicherungselements 3 jeweils mit zwei Sackbohrungen **14a**, **14b** versehen, in denen jeweils eine Gewindebuchse verankert wird. In Fig. 2 ist das Sicherungselement 3 in der außenliegenden Gewindebuchse 7a für eine seitliche Anlage seines Vorsprungs 8 an der Außenwand des WCs angeschraubt. Soll der Vorsprung 8 an der Innenwand des WCs zur Anlage kommen, wird das Sicherungselement 3 in der innenliegenden Gewindebuchse **7b** befestigt. Jeder Sackbohrung 14a, 14b sind jeweils mehrere Rastaufnahmen **13a**, **13b** zugeordnet, die an der WC-Sitzunterseite 2 auf einem Radius um die jeweilige Sackbohrung 14a bzw. 14b angeordnet sind. Die im Ausführungsbeispiel in gleichen Winkelabständen angeordneten Rastaufnahmen 13a, 13b geben dem Sicherungselement 3 diejenigen Winkelstellungen vor, in denen der Rastvorsprung 12 in eine der Rastaufnahmen 13a, 13b eingreifen kann. Die beiden Sackbohrungen 14a, 14b und die Rastaufnahmen 13a, 13b sind auf einer Sockelfläche **15** der WC-Sitzunterseite 2 angeordnet. Damit die nicht genutzte Gewindebuchse (in Fig. 2 die Gewindebuchse 7b) das Ansetzen des Sicherungselements 3 in den verschiedenen Winkelstellungen nicht behindert, verläuft am Sicherungselement 3 koaxial zur Durchgangsbohrung 6 eine ringförmige Aussparung **16**, in die die nicht genutzte Gewindebuchse 7b hineinragt.

Die Auflagefläche 9 ist durch ein separates Pufferelement **17** gebildet, das am Sicherungselement 3 befestigt ist. Dazu greift das Pufferelement 17 mit einem Fortsatz **18** klemmend in die Öffnung **19** des Sicherungselements 3 ein, in der der Kopf der Schraube 5 versenkt ist. Das Pufferelement 17 ist aus elastischerem bzw. weicherem Material als der WC-Sitz 1 gefertigt, um z.B. die beim Herunterklappen des am WC gelagerten WC-Sitzes 1 wirkenden Kräfte zu dämpfen.

Bei dem in den **Fign. 5 und 6** gezeigten Ausführungsbeispiel ist das Sicherungselement **20** an der WC-Sitzunterseite 2 nicht über eine Rast-, sondern eine Steckverbindung drehfest fixiert. Dazu ist in einer Sockelfläche **21** der WC-Sitzunterseite 2 eine die Sackbohrung **22** umgebende Steckaufnahme **23** mit achteckigem Innenquerschnitt vorgesehen. Das Sicherungselement 20 weist einen entsprechend achteckigen Steckeinsatz **24** auf, der sich in acht verschiedenen Winkelstellungen in die Steckaufnahme 24 einsetzen läßt.

Bei einem WC-Sitz 1 mit mindestens einem das seitliche Verrutschen des WC-Sitzes 1 auf einem WC verhindernden Sicherungselement 3, das bezüglich einer Drehachse 11 in verschiedenen Winkelstellungen an der WC-Sitzunterseite 2 befestigbar ist und das mit einem Vorsprung 8 über die Auflagefläche 9 des WC-Sitzes 1 nach unten für eine seitliche Anlage an der Wand des WCs übersteht, stehen die WC-Sitzunterseite 2 und das an ihr befestigte Sicherungselement 3 miteinander in drehfestem Eingriff. So ist das an der WC-Sitzunterseite 2 befestigte Sicherungselement 3 in der gewünschten Winkelstellung dauerhaft fixiert.

## Patentansprüche

1. WC-Sitz (1) mit mindestens einem das seitliche Verrutschen des WC-Sitzes (1) auf einem WC verhindernden Sicherungselement (3; 20), das bezüglich einer Drehachse (11) in verschiedenen Winkelstellungen an der WC-Sitzunterseite (2) befestigbar ist und das mit einem Vorsprung (8) über die Auflagefläche (9) des WC-Sitzes (1) nach unten für eine seitliche Anlage an der Wand des WCs übersteht,
dadurch gekennzeichnet,
daß die WC-Sitzunterseite (2) und das an ihr befestigte Sicherungselement (3; 20) miteinander in drehfestem Eingriff stehen.

2. WC-Sitz nach Anspruch 1, dadurch gekennzeichnet, daß daß das Sicherungselement (3; 20) nur in bestimmten Winkelstellungen an die WC-Sitzunterseite (2) ansetzbar ist und in jeder dieser Winkelstellungen drehfest mit der WC-Sitzunterseite (2) verbunden ist.

3. WC-Sitz nach Anspruch 2, dadurch gekennzeichnet, daß die drehfesten Verbindungen durch eine die Drehachse (11) umgebende winkelabhängige Steckverbindung zwischen dem Sicherungselement (20) und der WC-Sitzunterseite (2) gebildet sind.

4. WC-Sitz nach Anspruch 3, dadurch gekennzeichnet, daß bei der Steckverbindung die Steckaufnahme (23) und der Steckeinsatz (24) einen polygonen Innen- bzw. Außenquerschnitt aufweisen.

5. WC-Sitz nach Anspruch 1 oder 2, dadurch gekennzeichnet, daß das Sicherungselement (3) und die WC-Sitzunterseite (2) in bestimmten Winkelstellungen des Sicherungselements (3) jeweils miteinander verrastet sind.

6. WC-Sitz nach Anspruch 5, dadurch gekennzeichnet, daß auf einem Radius um die Drehachse (11) am Sicherungselement (3) oder an der WC-Sitzunterseite (2) mehrere, den bestimmten Winkelstellungen entsprechende Rastaufnahmen (13; 13a; 13b) vorgesehen sind und daß am jeweils anderen Teil ein Rastvorsprung (12) vorsteht, der in jeder der bestimmten Winkelstellungen in eine andere Rastaufnahme (13; 13a; 13b) eingreift.

7. WC-Sitz nach einem der vorhergehenden Ansprüche, dadurch gekennzeichnet, daß am WC-Sitz (1) mindestens zwei Befestigungsmöglichkeiten (Sackbohrungen 14a, 14b) für eine alternative Befestigung des Sicherungselements (3) vorgesehen sind.

8. WC-Sitz nach Anspruch 7, dadurch gekennzeichnet, daß die eine Befestigungsmöglichkeit (Sackbohrung 14a) für eine seitliche Anlage des Vorsprungs (8) an der Außenwand des WCs und die andere Befestigungsmöglichkeit (Sackbohrung 14b) für eine seitliche Anlage des Vorsprungs (8) an der Innenwand des WCs angeordnet sind.

9. WC-Sitz nach einem der vorhergehenden Ansprüche, dadurch gekennzeichnet, daß die Auflagefläche (9) durch ein am Sicherungselement (3) befestigtes separates Pufferelement (18) aus elastischerem Material gebildet ist.

10. WC-Sitz nach Anspruch 9, dadurch gekennzeichnet, daß das Pufferelement (17) in einer Öffnung (19) des Sicherungselements (3) befestigt, insbesondere festgeklemmt ist.

11. WC-Sitz nach einem der vorhergehenden Ansprüche, dadurch gekennzeichnet, daß auf jeder der beiden identischen Seitenhälften des WC-Sitzes (1) jeweils mindestens ein drehfest gelagertes Sicherungselement (3; 21) vorgesehen ist.
